# FASCICULE DE BREVET EUROPEEN

(11) **EP 2 666 934 B1**
(45) Date de publication et mention de la délivrance du brevet: **07.01.2015**
(21) Numéro de dépôt: 13290115.8
(22) Date de dépôt: 23.05.2013
(51) Int. Cl.: E04H 17/24

(54) **Procédé de rehaussement d'une clôture existante, poteau de rehaussement et poteau de clôture ainsi rehaussé.**
Verfahren zur Erhöhung eines bestehenden Zauns, Überhöhungspfosten und so erhöhter Zaunpfosten
Method of raising an existing fence, raising post and fence post raised in such a way

(30) Priorité: 23.05.2012 FR 1201495
(43) Date de publication de la demande: 27.11.2013
(73) Titulaire: Maxilor, 57300 Mondelange (FR)
(72) Inventeur: Benoist, Michel, 75016 Paris (FR)
(74) Mandataire: Degret, Jacques

(56) Documents cités:
- FR-A- 573 626
- FR-A1- 2 429 309
- FR-A2- 2 568 615
- US-A- 1 130 287
- US-A1- 2005 189 531

## Description

### DOMAINE TECHNIQUE DE L'INVENTION

La présente invention a trait à un procédé de rehaussement d'une clôture existante semi-rigide, tendue, du type grillage, soutenue par des poteaux plantés dans le sol à intervalles plus ou moins réguliers.

La présente invention a bien évidemment également pour objet un poteau de rehaussement d'une clôture existante, permettant la mise en oeuvre du procédé précité, ainsi qu'un poteau de clôture rehaussé obtenu par la mise en oeuvre dudit procédé.

### ARRIÈRE PLAN TECHNOLOGIQUE DE L'INVENTION

Il est connu de longue date de clôturer des emprises ferroviaires, routières ou autoroutières, et de délimiter l'entourage de terrains tels que, par exemple, propriétés privées, espaces verts, terrains d'agriculture, réserves de chasse, golfs ou encore parkings, à l'aide de grillages tendus, soutenus de place en place par des poteaux plantés en bordure de l'emprise ou du terrain dont on veut protéger ainsi l'accès.

Avec le recul, il s'avère toutefois que, bien souvent, les plus anciens poteaux plantés, et par suite les grillages qu'ils soutiennent, ne correspondent pas à l'usage pour lequel ils ont été conçus, en ce sens qu'ils ont une hauteur insuffisante pour empêcher certains animaux, et en particulier les chevreuils, de bondir par-dessus la clôture, auquel cas ces animaux sont alors libres de traverser les espaces qui, en théorie, devraient être parfaitement protégés.

Les clôtures les plus anciennes ne dépassent en effet pratiquement jamais une hauteur de 1,50 mètre au-dessus du sol.

Il n'est donc pas rare de voir des chevreuils traverser des autoroutes ou des voies ferrées, et on imagine sans peine les conséquences dramatiques des accidents que la présence de tels animaux peut provoquer.

La tendance actuelle est donc de border les différentes emprises et terrains à protéger à l'aide de clôtures plus hautes que les premières clôtures posées.

Les nouvelles clôtures atteignent ainsi des hauteurs de 2 mètres, voire 2,50 mètres, au-dessus du sol.

Cela étant, pour ce qui est des clôtures existantes dont la hauteur est maintenant jugée insuffisante, il a été proposé, dans un souci d'économie, de les rehausser plutôt que de les remplacer, cette dernière solution impliquant en effet que l'on retire le grillage et les poteaux existants et que l'on remplace les uns et les autres par des grillages et des poteaux de plus grande hauteur.

Ainsi, outre la probable mise au rebut et donc la perte prévisible de tous les matériels existants, il y aurait, du fait de la mise en oeuvre d'une telle solution de remplacement, à prévoir une perte de temps considérable pour retirer tous les grillages et poteaux existants, pour battre dans le sol tous les nouveaux poteaux à planter et pour fixer les nouveaux grillages à ces nouveaux poteaux.

Aussi, pour éviter toutes ces pertes inutiles de temps et de matériels, il a été proposé de rehausser les clôtures existantes en prolongeant tous les poteaux existants à leurs parties supérieures et en associant une bande de grillage supplémentaire à de telles parties de rehaussement.

Les poteaux utilisés pour soutenir les grillages d'une clôture sont pour la plupart réalisés sous la forme de profilés tubulaires métalliques ayant une section traversale dite en forme de C, l'âme de tels profilés tubulaires étant dotée de moyens formant saillies, tels des anneaux ou boucles rapportés par soudure ou, plus simplement, des linguets obtenus par découpage partiel de la tôle constitutive du profilé tubulaire suivi d'une déformation de ladite tôle, de tels moyens en saillie permettant l'accrochage des fils du grillage.

Il existe actuellement deux techniques de rehaussement pour prolonger la partie supérieure de tout poteau existant dont la section répond à la définition précitée.

La première technique consiste à introduire dans le poteau existant, en partie supérieure de celui-ci, un profilé dit de rehaussement dont la longueur est de l'ordre de 80 à 100 centimètres et dont la section extérieure est complémentaire de la section intérieure du poteau existant, l'âme du profilé de rehaussement ayant été préalablement dotée en partie supérieure de moyens permettant l'accrochage des fils du grillage supplémentaire et ayant été préalablement percée en son centre d'un orifice situé à environ 20 centimètres de son chant d'extrémité inférieur.

Le technicien en charge du rehaussement du poteau existant aura auparavant pris soin de percer l'âme de ce dernier d'un orifice similaire à celui pratiqué sur le profilé de rehaussement, à environ 10 centimètres de son chant d'extrémité supérieur, avant d'introduire ledit profilé de rechaussement.

Au cours de cette introduction, le technicien soutient manuellement le profilé de rehaussement dans son mouvement de descente jusqu'à ce que les deux orifices percés l'un sur ce profilé de rehaussement et l'autre sur le poteau existant soient placés en face l'un de l'autre. Le technicien introduit alors un boulon traversant les deux orifices mis en concordance, boulon dont il visse ensuite l'extrémité libre filetée dans un écrou qu'il dispose du côté opposé à celui de la tête du boulon, ledit écrou ayant le plus souvent la forme d'un étrier en U dont les deux ailes encadrent le profil existant, ce qui facilite le vissage du boulon.

Une telle technique présente toutefois l'inconvénient d'être très coûteuse en temps de pose puisqu'il faut percer le poteau existant à sa partie supérieure, encastrer le poteau de rehaussement dans ce poteau existant, disposer les trous de perçage en concordance l'un de l'autre, introduire un boulon traversant ces deux orifices et enfin visser ce boulon traversant sur l'étrier.

Il n'est pas rare en outre que du matériel (boulons, rondelles, étriers) soit perdu au cours de toutes ces opérations.

La seconde technique consiste à souder le poteau de rehaussement, choisi alors de même section transversale que le poteau existant, autour d'un poteau d'embase dont la section transversale extérieure est complémentaire de la section intérieure du poteau existant.

Il suffit alors d'emboîter la partie de plus petite dimension, c'est-à-dire la partie « poteau d'embase », d'un tel poteau de rehaussement dans le poteau existant et de faire descendre le premier dans le second jusqu'à ce que leurs chants d'extrémité, respectivement inférieur et supérieur, viennent en butée.

Une telle technique a pour inconvénient évident qu'elle est coûteuse à réaliser dès lors que, en atelier, on doit préalablement souder deux profilés l'un à l'autre pour former le poteau de rehaussement et qu'en outre elle impose un gaspillage évident de matière inhérent au fait que, sur une forte longueur correspondant à la longueur de soudage des deux profilés l'un sur l'autre, deux épaisseurs de tôles sont nécessairement présentes.

La présente invention propose donc d'éliminer tous les inconvénients précités et, à cette fin, elle a pour principe de n'utiliser qu'un seul profilé pour constituer le poteau de rehaussement - ce qui a pour effet d'éliminer les inconvénients de la seconde technique antérieure - et de doter un tel poteau de rehaussement, qui est donc d'un seul tenant, d'une butée qui est apte à coopérer seule et de façon automatique avec le chant d'extrémité supérieur du poteau existant - ce qui a pour effet d'éliminer les inconvénients de la première technique antérieure. (Dans toute la suite de la présente description, ainsi bien sûr que dans les revendications annexées, il est à considérer que l'expression « d'un seul tenant » qui qualifie le poteau de rehaussement conforme à l'invention signifie que ledit poteau est constitué d'une pièce unique, c'est-à-dire qu'il ne résulte pas de l'assemblage d'au moins deux pièces).

Il est par ailleurs connu, par exemple des brevets français FR-2.429.309 et FR-2.568.615, de couronner des grillages clôturant certains terrains, notamment ceux exigeant une sécurité accrue, par exemple les prisons afin d'éviter les évasions, ou encore les terrains sur lesquels sont situés des locaux ou des matériels névralgiques afin à l'inverse d'éviter les intrusions, à l'aide de bavolets sur lesquels l'on vient fixer des fils de grillage de couronnement qui sont généralement des fils de ronce, encore appelés fils barbelés.

De tels bavolets ont la forme de pièces coudées et ils sont réalisés par l'assemblage par soudure de deux profilés de sections transversales généralement différentes, celui de plus petite section étant du même type que le « poteau d'embase » et celui de plus grande section étant du même type que le poteau à proprement parler qui va recevoir le bavolet. Le profilé de plus petite section du bavolet est doté de bossages formant des saillies vers l'extérieur, lesquels bossages vont permettre de bloquer le bavolet à l'intérieur du poteau et empêcher ainsi son arrachement, et le profilé de plus grande section est doté de linguets formant également des saillies vers l'extérieur, linguets qui vont retenir les fils de grillage de couronnement.

De tels bavolets sont introduits à force dans le poteau à proprement parler, par leur profilé de plus petite section, en partie supérieure dudit poteau, le profilé de plus grande section, qui est alors en position oblique, étant tourné vers l'intérieur du terrain à sécuriser.

### DESCRIPTION GÉNÉRALE DE L'INVENTION

La présente invention a ainsi pour premier objet un procédé de rehaussement d'une clôture existante semi-rigide, tendue, du type grillage, soutenue par des poteaux plantés dans le sol à intervalles plus ou moins réguliers, chacun desdits poteaux étant réalisé sous la forme d'un profilé tubulaire doté de moyens formant saillies, permettant l'accrochage des fils du grillage, ledit procédé étant **caractérisé en ce que**, dans les zones de rehaussement voulues, l'on dispose par enfoncement dans chaque poteau de clôture existant un poteau de rehaussement constitué d'un profilé tubulaire d'un seul tenant dont la section transversale est complémentaire de celle du poteau existant, ledit poteau de rehaussement étant lui-même doté de premiers moyens formant saillies, permettant l'accrochage des fils du grillage destiné à rehausser la clôture existante, et d'au moins un second moyen formant également saillie, apte à venir en butée contre le chant supérieur du poteau existant et à empêcher ainsi le poteau de rehaussement de descendre davantage à l'intérieur du poteau existant, et en ce que l'on enfonce le poteau de rehaussement dans le poteau existant jusqu'à ce qu'il vienne à buter contre ledit poteau existant.

Selon une forme préférentielle de mise en oeuvre, on forme sur chaque poteau de rehaussement, entre les deux chants de celui-ci, au moins un linguet dont l'extrémité libre est tournée dans la direction d'enfoncement dudit poteau de rehaussement à l'intérieur du poteau existant, ledit linguet constituant la butée destinée à bloquer la descente dudit poteau de rehaussement.

Très avantageusement, sous le linguet constituant la butée destinée à bloquer la descente du poteau de rehaussement à l'intérieur du poteau existant, on forme par emboutissage au moins un moyen de coincement du poteau de rehaussement apte à venir s'encastrer sous l'une des saillies présente sur le poteau existant et à bloquer ainsi la remontée et le dégagement du poteau de rehaussement relativement au poteau existant. Ainsi, tout poteau de rehaussement introduit dans un poteau existant se trouve bloqué dans ce dernier, tant dans son mouvement vertical de descente que dans son mouvement d'extraction.

Bien évidemment, la présente invention a pour deuxième objet un poteau de rehaussement d'une clôture existante permettant la mise en oeuvre du procédé correspondant à la définition générale exposée ci-dessus, ledit poteau de rehaussement étant remarquable en ce qu'il est constitué d'un profilé tubulaire d'un seul tenant dont la section transversale extérieure est complémentaire de la section transversale intérieure du poteau existant, ledit poteau de rehaussement comportant en outre des premiers moyens formant saillies, permettant l'accrochage des fils du grillage destiné à rehausser la clôture existante, et au moins un second moyen formant également saillie, apte à venir en butée contre le chant supérieur du poteau existant et à empêcher ainsi le poteau de rehaussement de descendre davantage à l'intérieur du poteau existant.

Tant dans sa construction que dans sa destination, on comprend maintenant que le poteau de rehaussement conforme à l'invention est différent des bavolets coudés décrits en préliminaire, tels qu'enseignés par les brevets FR-2.429.309 et FR-2.568.615.

Quant à la construction, le premier est d'un seul tenant tandis que les bavolets sont obtenus par l'assemblage par soudure de deux profilés, dont au surplus l'un a été par nécessité coupé obliquement. Le coût de réalisation d'un bavolet est donc nettement supérieur au coût de réalisation d'un poteau de rehaussement.

Le poteau de rehaussement conforme à l'invention est rectiligne et il est monté en partie supérieure du poteau à rehausser en étant ainsi situé tout entier dans l'exact prolongement du poteau à rehausser alors que le bavolet est une pièce coudée dont la partie visible, extérieure au poteau à couronner, est oblique et tournée vers l'intérieur du terrain à sécuriser.

Quant à la destination, le poteau de rehaussement est essentiellement conçu pour empêcher le passage d'animaux au-dessus de la clôture alors que le bavolet est destiné à empêcher le passage des humains au-dessus de la clôture. Le poteau de rehaussement est conçu pour rehausser n'importe quel poteau de clôture, qu'il s'agisse d'emprises ou de terrains dont on veut protéger l'accès, alors que le bavolet, beaucoup plus coûteux à réaliser que le poteau de rehaussement, est dès lors d'une application beaucoup plus limitée et s'avère n'être en fait utilisé que pour couronner les grillages entourant des terrains et empêcher ainsi les intrusions ou les évasions des humains.

Enfin, le poteau de rehaussement est essentiellement destiné à recevoir les fils d'un grillage de rehaussement, lesquels fils sont lisses, tandis que le bavolet est généralement destiné à recevoir des fils barbelés.

Au vu de toutes ces différences, les enseignements tirés des bavolets ne sont en conséquence pas transposables à la conception du poteau de rehaussement conforme à l'invention.

De préférence, les premiers moyens formant saillies sur un tel poteau de rehaussement sont réalisés sous la forme de linguets alignés et disposés selon un intervalle sensiblement régulier, les extrémités libres desdits linguets étant orientées dans la direction opposée à celle du poteau existant à rehausser, c'est-à-dire orientées vers le haut.

De préférence également, le ou chaque second moyen formant saillie sur un tel poteau de rehaussement est réalisé sous la forme d'un linguet dont l'extrémité libre est orientée en direction du poteau existant à rehausser, c'est-à-dire orientée vers le bas.

Selon une variante de réalisation particulièrement avantageuse, sur au moins l'une des faces extérieures du poteau de rehaussement, il est prévu au moins un bossage sous le second moyen formant butée, ledit bossage constituant un moyen de coincement du poteau de rehaussement relativement au poteau existant.

Dans cette dernière construction, le bossage ou chaque bossage a la forme d'une partie d'ovoïde dont l'extrémité inférieure, tournée vers le poteau existant à rehausser, est arrondie, et dont l'extrémité supérieure, tournée dans la direction opposée, présente une face plane perpendiculaire à l'axe longitudinal du poteau de rehaussement et apte à venir en butée contre le bord d'un crevé d'un des linguets du poteau existant.

Dans le cas particulier où le poteau existant à rehausser est constitué d'un profilé tubulaire à section transversale en C, la section transversale extérieure du poteau de rehaussement est également en C et est complémentaire de la section transversale intérieure du poteau existant.

La présente invention a bien évidemment pour troisième objet un poteau de clôture **caractérisé en ce qu'il** comporte un poteau de rehaussement conforme à l'une au moins des constructions précitées.

### BRÈVE DESCRIPTION DES DESSINS

Les Figures 1a et 1b sont des vues en perspective d'un poteau de clôture rehaussé obtenu par la mise en oeuvre de la première technique antérieure décrite en préliminaire, la Figure 1a montrant le poteau avant le montage et la Figure 1b montrant le poteau complètement monté.
Les Figures 2a et 2b sont des vues en perspective d'un poteau de clôture rehaussé obtenu par la mise en oeuvre de la seconde technique antérieure décrite en préliminaire, la Figure 2a montrant le poteau avant le montage et la Figure 2b montrant le poteau complètement monté.
La Figure 3 est une vue en perspective du poteau de rehaussement conforme à l'invention.
Les Figures 4, 5 et 6 sont respectivement des vues de côté, de face et en bout du poteau de rehaussement représenté à la Figure 3.
Les Figures 7a et 7b sont des vues en perspective d'un poteau de clôture rehaussé obtenu par la mise en oeuvre de l'invention, la Figure 7a montrant le poteau avant le montage et la Figure 7b montrant le poteau complètement monté.
La Figure 8 est une vue en perspective d'une partie de clôture rehaussée à l'aide du poteau de rehaussement conforme à l'invention.

### DESCRIPTION D'UN MODE DE RÉALISATION PRÉFÉRÉ DE L'INVENTION

Les Figures 1a et 1b ont pour simple but d'illustrer la réalisation d'un poteau de rehaussement conformément à la première technique antérieure exposée en préliminaire.

Sur ces Figures, le poteau existant est repéré par 1 et le poteau de rehaussement est repéré par 2.

Le poteau existant 1 est déjà enterré dans le sol, soit directement, soit en étant emmanché autour d'un profilé dit d'embase qui a été préalablement battu dans le sol afin d'y être totalement enterré, le chant supérieur d'un tel profilé d'embase affleurant la surface du sol.

Quelle qu'ait été la manière dont le poteau a été planté dans le sol, la hauteur de celui-ci est de l'ordre de 1,50 mètre au-dessus du sol.

Le poteau 1, dont la section transversale a été pour cet exemple choisie en forme de C, comporte sur son âme 3 des moyens 4 en saillie sur lesquels sont accrochés les fils de la clôture existante, lesdits moyens 4 étant alignés et disposés selon un intervalle plus ou moins régulier en fonction des besoins.

Ces moyens 4 peuvent être des anneaux ou boucles rapportés par soudure. Dans l'exemple représenté, ces moyens 4 sont des linguets qui ont été obtenus par découpage partiel de la tôle constitutive du poteau 1, suivi d'une déformation de ladite tôle. Les extrémités libres des linguets 4 sont orientées vers le haut.

Le poteau de rehaussement 2 est réalisé en atelier de telle sorte que sa section transversale extérieure soit complémentaire de la section transversale intérieure du poteau existant 1. Sa longueur, fonction de la hauteur voulue pour le rehaussement de la clôture existante, peut varier entre 0,8 et 1,3 mètre, dont environ 0,3 mètre sera emboîté dans le poteau existant 1.

Toujours en atelier, l'âme 33 du poteau de rehaussement 2 aura été dotée de moyens 5 en saillie, ces moyens 5 dans l'exemple représenté étant, comme sur le poteau existant 1, des linguets alignés, formés par emboutissage et par déformation de la tôle constitutive du profilé 2. L'âme 33 du poteau 2 comprendra en outre un orifice 6 percé à environ 0,2 mètre du chant d'extrémité inférieur 7 du profilé 2.

Sur chantier, le technicien perce l'âme 3 du poteau existant 1 d'un orifice 8 à environ 0,1 mètre du chant supérieur dudit poteau existant, puis il introduit le poteau de rehaussement 2 dans le poteau existant 1 par son chant 7 et il fait descendre doucement ledit poteau de rehaussement en le soutenant manuellement, et ce jusqu'à amener l'orifice 6 au regard de l'orifice 8. A cet instant, le technicien introduit dans les deux orifices 8, 6,un boulon 9 équipé d'une rondelle 10 qui traverse les deux poteaux 1 et 2 ainsi emboîtés et il fixe ce boulon 9 à l'aide d'un écrou 11. Cet écrou 11 est avantageusement réalisé sous la forme d'une plaque percée en son centre d'un trou taraudé, plaque dont les deux extrémités sont pliées à environ 90° afin de constituer un étrier dont les deux ailes 12 ainsi repliées viendront encadrer les ailes 13 du profilé 1, construction qui, à l'évidence, facilite le vissage de l'extrémité filetée du boulon 9 dans son écrou 11 puisque ce dernier se trouve alors bloqué en rotation.

Les Figures 2a et 2b ont pour simple but d'illustrer la réalisation d'un poteau de rehaussement conformément à la seconde technique antérieure exposée en préliminaire.

Dans l'illustration de cette autre technique connue, le poteau existant conserve les mêmes références que celles attribuées dans l'illustration de la première technique antérieure.

Le poteau de rehaussement 14 est cette fois obtenu par soudage de deux profilés en C, un premier profilé 15 qui constituera la partie de rehaussement, dont la section transversale est identique à celle du poteau existant 1, et un second profilé 16 qui constituera la partie d'emboîtement ou de raccordement d'avec le poteau existant 1, et dont la section transversale est celle d'un profilé d'embase, donc complémentaire de la section intérieure du poteau existant.

Le profilé 16 est soudé en atelier dans le profilé 15 sur une longueur d'environ 0,3 mètre. Il déborde d'environ 0,3 mètre du profilé 15, lequel a lui-même une longueur de l'ordre de 0,5 mètre à 1 mètre, fonction de la hauteur de rehaussement voulue pour la clôture existante.

Comme dans l'exemple précédent, l'âme 3 du poteau existant 1 et l'âme 17 du profilé 15 sont l'une et l'autre dotées de linguets alignés, respectivement 4 et 18, dont les extrémités libres sont tournées vers le haut.

Pour mettre en oeuvre cette autre technique connue, il suffit sur chantier d'enfiler le poteau de rehaussement 14 dans le poteau existant 1 via le profilé d'embase 16 jusqu'à ce que le chant d'extrémité inférieur 19 du profilé 15 vienne à buter contre le chant d'extrémité supérieur 20 du poteau existant 1.

Cette technique, facile à mettre en oeuvre sur chantier, est toutefois plus coûteuse dans la mesure où :
- elle impose en atelier d'avoir recours à des soudures,
- elle nécessite un surcroît de matière puisque, dans toute la partie correspondant au soudage, c'est-à-dire sur environ 0,3 mètre, il existe une double épaisseur de tôle.

Le poteau de rehaussement 21 conforme à l'invention est d'un seul tenant et il est d'une section transversale extérieure complémentaire de la section transversale intérieure du poteau existant 1 à rehausser.

Autrement dit, dans l'exemple choisi où le poteau existant 1 est à section transversale en forme de C, le poteau de rehaussement 21 est lui-même à section en C.

D'autres sections peuvent toutefois être envisagées, conformément à l'invention, dès lors que la complémentarité entre le poteau de rehaussement 21 et le poteau 1 à rehausser est réalisée.

Afin de réaliser le poteau de rehaussement le plus économique qui soit, on forme le profilé en C qui le constituera d'un seul tenant en utilisant la technique connue du profilage à froid, c'est-à-dire que l'on déforme progressivement la tôle plane d'origine entre des paires successives de galets disposées transversalement sur une ligne de profilage.

Cette façon de procéder a pour avantage de permettre sur la même ligne de profilage la réalisation de linguets 22 destinés à permettre l'accrochage des fils de la partie rehaussée de la clôture, ces linguets 22 étant tous obtenus par découpage partiel de la tôle et déformation des parties partiellement découpées.

Les linguets 22 en saillie ainsi formés ont tous la même orientation et, sur le profilé obtenu par profilage à froid qui sera ultérieurement découpé à des longueurs de 0,8 à 1,3 mètre, fonction de la hauteur de rehaussement voulu, ils seront tous orientés vers le haut, alignés et disposés à intervalles plus ou moins réguliers le long de l'axe longitudinal du profilé.

Conformément à l'invention, au cours de l'opération de découpage et de déformation de la tôle conduisant à la réalisation des linguets 22, on forme par la même technique, à environ 0,3 mètre du chant d'extrémité inférieur 23 du futur poteau de rehaussement, un linguet 24 particulier, en ce sens qu'il est d'orientation inverse de celle des linguets 22.

On réalise ainsi une butée 24 qui délimite selon la ligne représentée en trait mixte 25 deux parties distinctes du poteau de rehaussement 21, une partie inférieure 26 qui va constituer la partie d'emmanchement dans le poteau existant 1 et une partie supérieure 27 qui va constituer la partie de rehaussement du poteau 21 à proprement parler.

La pose sur chantier du poteau de rehaussement 21 ainsi réalisé est particulièrement aisée puisqu'il suffit d'emboîter le poteau 21 par son extrémité 23 dans le poteau existant 1 et de faire descendre ledit poteau de rehaussement jusqu'à ce que le fond de son linguet 24 vienne à buter contre le chant d'extrémité supérieur 20 du poteau existant.

Il est bien évidemment prévu par construction que le linguet 24 formera avec l'âme 28 du poteau 21 une saillie débordant de ladite âme d'une distance très légèrement supérieure à l'épaisseur de la tôle constitutive du poteau existant 1.

Le poteau de rehaussement 21 ainsi installé est bloqué dans son mouvement de descente.

Très avantageusement, on peut prévoir de le coincer, voire de le bloquer également dans son mouvement d'extraction.

Pour cela, en atelier, toujours au cours de l'opération de formation des linguets 22 et 24, on formera sur l'âme 28 du futur poteau de rehaussement au moins un bossage 29 par poinçonnage de la tôle, toujours orienté de sorte à être en saillie vers l'extérieur.

Chaque bossage 29 a la forme d'une partie d'ovoïde dont l'extrémité inférieure 30, tournée vers le poteau existant 1 à rehausser, est arrondie, et dont l'extrémité supérieure 31, tournée dans la direction opposée, présente une face plane qui est perpendiculaire à l'axe longitudinal du poteau de rehaussement 21. Ainsi qu'il est visible sur la Figure 7a, la face plane 31 du bossage 29 est apte à venir en butée contre le bord 32 du crevé (de la découpe) de la tôle existant sous tout linguet 4 du poteau existant 1, ce qui aura pour effet de coincer le poteau de rehaussement 21 relativement au poteau existant et d'empêcher ainsi tout déplacement vers le haut et notamment tout arrachement non voulu. Pour cela, il est clair qu'idéalement la face plane 31 du bossage aura une largeur légèrement inférieure à celle du bord 32 du crevé pratiqué dans la tôle.

Une clôture existante 34 rehaussée conformément à l'invention est représentée à la Figure 8.

Après emboîtement du poteau de rehaussement 21 dans le poteau existant 1 et mise en butée dudit poteau de rehaussement dès que le fond de ce linguet 24 vient en contact avec le chant d'extrémité supérieur 20 du poteau 1, le technicien n'a plus qu'à fixer les fils 36 de la clôture de rehaussement 35 sur le poteau 21 en utilisant pour cela les linguets 22.

Comme il va de soi, l'invention ne se limite pas aux seuls modes d'exécution préférentiels décrits ci-dessus.

Elle embrasse au contraire toutes les variantes possibles de réalisation, pour autant que ces.dernières ne sortent pas du cadre délimité par les revendications ci-jointes qui définissent la présente invention.

## Revendications

1. Procédé de rehaussement d'une clôture existante semi-rigide (34), tendue, du type grillage, soutenue par des poteaux (1) plantés dans le sol à intervalles plus ou moins réguliers, chacun desdits poteaux (1) étant réalisé sous la forme d'un profilé tubulaire doté de moyens (4) formant saillies, permettant l'accrochage des fils du grillage, **caractérisé en ce que**, dans les zones de rehaussement voulues, l'on dispose par enfoncement dans chaque poteau de clôture (1) existant un poteau de rehaussement (21) constitué d'un profilé tubulaire d'un seul tenant dont la section transversale est complémentaire de celle du poteau existant, ledit poteau de rehaussement étant lui-même doté de premiers moyens (22) formant saillies, permettant l'accrochage des fils (36) du grillage (35) destiné à rehausser la clôture existante (34), et d'au moins un second moyen (24) formant également saillie, apte à venir en butée contre le chant supérieur (20) du poteau existant (1) et à empêcher ainsi le poteau de rehaussement (21) de descendre davantage à l'intérieur du poteau existant, et **en ce que** l'on enfonce le poteau de rehaussement (21) dans le poteau existant (1) jusqu'à ce qu'il vienne à buter contre ledit poteau existant.

2. Procédé de rehaussement d'une clôture existante (34) selon la revendication 1, **caractérisé en ce que** l'on forme sur chaque poteau de rehaussement (21), entre les deux chants de celui-ci, au moins un linguet (24) dont l'extrémité libre est tournée dans la direction d'enfoncement dudit poteau de rehaussement (21) à l'intérieur du poteau existant (1), ledit linguet constituant la butée destinée à bloquer la descente dudit poteau de rehaussement.

3. Procédé de rehaussement d'une clôture existante (34) selon la revendication 2, **caractérisé en ce que**, sous le linguet (24) constituant la butée destinée à bloquer la descente du poteau de rehaussement (21) à l'intérieur du poteau existant (1), l'on forme par emboutissage au moins un moyen de coincement (29) du poteau de rehaussement (21) apte à venir s'encastrer sous l'une des saillies (4) présente sur le poteau existant (1) et à bloquer ainsi la remontée et le dégagement du poteau de rehaussement (21) relativement au poteau existant (1).

4. Poteau de rehaussement (21) d'une clôture existante permettant la mise en oeuvre du procédé selon la revendication 1, **caractérisé en ce qu'il** est constitué d'un profilé tubulaire d'un seul tenant dont la section extérieure est complémentaire de la section intérieure du poteau existant (1), ledit poteau de rehaussement comportant en outre des premiers moyens (22) formant saillies, permettant l'accrochage des fils du grillage destiné à rehausser la clôture existante (34), et au moins un second moyen (24) formant également saillie, apte à venir en butée contre le chant supérieur (20) du poteau existant (1) et à empêcher ainsi le poteau de rehaussement (21) de descendre davantage à l'intérieur du poteau existant (1).

5. Poteau de rehaussement (21) d'une clôture existante selon la revendication 4, **caractérisé en ce que** les premiers moyens (22) formant saillies sont réalisés sous la forme de linguets alignés et disposés selon un intervalle sensiblement régulier, les extrémités libres desdits linguets étant orientées dans la direction opposée à celle du poteau existant (1) à rehausser, c'est-à-dire orientées vers le haut.

6. Poteau de rehaussement (21) d'une clôture existante selon l'une quelconque des revendications 4 et 5, **caractérisé en ce que** le ou chaque second moyen (24) formant saillie est réalisé sous la forme d'un linguet dont l'extrémité libre est orientée en direction du poteau existant (1) à rehausser, c'est-à-dire orientée vers le bas.

7. Poteau de rehaussement (21) d'une clôture existante selon l'une quelconque des revendications 4 à 6, permettant la mise en oeuvre du procédé selon la revendication 3, **caractérisé en ce que**, sous le second moyen (24) formant butée, il est prévu sur au moins l'une de ses faces extérieures au moins un bossage (29) constituant un moyen de coincement du poteau de rehaussement (21) relativement au poteau existant (1).

8. Poteau de rehaussement (21) d'une clôture existante selon la revendication 7, **caractérisé en ce que** le bossage ou chaque bossage (29) a la forme d'une partie d'ovoïde dont l'extrémité inférieure (30), tournée vers le poteau existant (1) à rehausser, est arrondie, et dont l'extrémité supérieure (31), tournée dans la direction opposée, présente une face plane perpendiculaire à l'axe longitudinal du poteau de rehaussement (21) et apte à venir en butée contre le bord (32) d'un crevé d'un des linguets (4) du poteau existant (1).

9. Poteau de rehaussement (21) d'une clôture existante selon l'une des revendications 4 à 8, plus particulièrement apte à rehausser un poteau existant (1) constitué d'un profilé tubulaire à section transversale en C, **caractérisé en ce que** sa section transversale extérieure en C est complémentaire de la section transversale intérieure du poteau existant (1).

10. Poteau de clôture **caractérisé en ce qu'**il comporte un poteau de rehaussement (21) conforme à l'une quelconque des revendications 4 à 9.

## Patentansprüche

1. Verfahren zur Erhöhung eines bestehenden halbstarren aufgespannten Zauns (34) vom Typ Drahtzaun, der durch Pfosten (1) gehalten wird, die in den Boden mit mehr oder weniger regelmäßigen Intervallen eingepflanzt sind, wobei ein jeder der Pfosten (1) in Form eines rohrförmigen Profils verwirklicht ist, das mit Mitteln (4) versehen ist, die Vorsprünge bilden, welche das Anhängen der Drähte des Drahtzauns ermöglichen, **dadurch gekennzeichnet, dass** in den gewollten Zonen der Erhöhung man durch Eindrücken in einen jeden bestehenden Zaunpfosten (1) einen Erhöhungspfosten (21) vorsieht, gebildet aus einem rohrförmigen Profil eines einzelnen Anhängers dessen Querschnitt komplementär ist zu jenem des bestehenden Pfostens, wobei der Erhöhungspfosten selbst mit ersten Mitteln (22) versehen ist, die Vorsprünge bilden, welche das Anhängen der Drähte (36) des Drahtzauns (35) ermöglichen, die dazu bestimmt sind, den bestehenden Zaun (34) zu erhöhen und wenigstens mit einem zweiten Mittel (24) versehen ist, das ebenfalls vorspringt, wobei es in der Lage ist, in Anschlag gegen die obere Kante (20) des bestehenden Pfostens (1) zu kommen und somit zu verhindern, dass der Erhöhungspfosten (21) noch mehr in das Innere des bestehenden Pfostens einsinkt, und dass man den Erhöhungspfosten (21) in den bestehenden Pfosten (1) soweit hineindrückt, bis er gegen den bestehenden Pfosten anschlägt.

2. Verfahren zur Erhöhung eines bestehenden Zauns (34) nach Anspruch 1, **dadurch gekennzeichnet, dass** man an jedem Erhöhungspfosten (21) zwischen den beiden Kanten von diesem, wenigstens einen Sperrhebel (24) ausbildet, dessen freies Ende in die Eindringrichtung des Erhöhungspfostens (21) im Inneren des bestehenden Pfostens (1) gedreht wird, wobei der Sperrhebel den Anschlag bildet, der dazu bestimmt ist, das Eindringen des Erhöhungspfostens zu blockieren.

3. Verfahren zur Erhöhung eines bestehenden Zaunes (34) nach Anspruch 2, **dadurch gekennzeichnet, dass** unter dem Sperrhebel (24), der den Anschlag bildet, der dazu dient, das Absinken des Erhöhungspfostens (21) im Inneren des bestehenden Pfostens (1) zu blockieren, man durch Tiefziehen wenigstens ein Klemmmittel (29) des Erhöhungspfostens (21) bildet, das in der Lage ist, sich unter einem der Vorsprünge (4) der an dem bestehenden Pfosten (1) vorhanden ist, sich einzufügen und somit das Aufsteigen und das Lösen des Erhöhungspfostens (21) bezüglich des bestehenden Pfostens (1) zu blockieren.

4. Erhöhungspfosten (21) eines bestehenden Zaunes, der die Durchführung des Verfahrens nach Anspruch 1 ermöglicht, **dadurch gekennzeichnet, dass** er aus einem rohrförmigen Profil eines einzigen Anhängers gebildet ist, dessen Außenquerschnitt komplementär ist zum Innenquerschnitt des bestehenden Pfostens (1) ist, wobei der Erhöhungspfosten darüber hinaus erste Mittel (22) aufweist, die Vorsprünge bilden, welche das Anhängen der Drähte des Drahtzauns ermöglichen, dazu bestimmt, den bestehenden Zaun (34) zu erhöhen, und wenigstens ein zweites Mittel (24) aufweist, das ebenfalls Vorsprünge bildet, das in der Lage ist, in Anschlag gegen die obere Kante (20) des bestehenden Pfostens (1) zu kommen und somit den Erhöhungspfosten (21) daran hindert, noch weiter in das Innere des bestehenden Pfostens (1) einzusinken.

5. Erhöhungspfosten (21) eines bestehenden Zauns nach Anspruch 4, **dadurch gekennzeichnet, dass** die ersten Mittel (22), die Vorsprünge bilden, in Form von Sperrhebeln verwirklicht sind, die ausgerichtet sind und gemäß einem im Wesentlichen regelmäßigen Abstand angeordnet sind, wobei die freien Enden der Sperrhebel in die Richtung entgegengesetzt zu jener des bestehenden Pfostens (1) ausgerichtet sind, der erhöht werden soll, d.h. nach oben gerichtet sind.

6. Erhöhungspfosten (21) eines bestehenden Zaunes, nach Anspruch 4 oder 5, **dadurch gekennzeichnet, dass** das oder jedes zweite Mittel (24), das einen Vorsprung bildet, in Form eines Sperrhebels verwirklicht ist, dessen freies Ende in Richtung des bestehenden Pfostens (1), der erhöht werden soll, ausgerichtet ist, d.h. nach unten gerichtet ist.

7. Erhöhungspfosten (21) eines bestehenden Zauns nach einem der Ansprüche 4 bis 6, welcher die Durchführung des Verfahrens des Anspruch 3 ermöglicht, **dadurch gekennzeichnet, dass** unter dem zweiten Mittel (24), das einen Anschlag bildet, auf wenigstens einer seiner Außenseiten wenigstens eine Ausbuchtung (29) vorgesehen ist, die ein Klemmmittel des Erhöhungspfostens (21) bezüglich des bestehenden Pfostens (1) bildet.

8. Erhöhungspfosten (21) eines bestehenden Zauns nach Anspruch 7, **dadurch gekennzeichnet, dass** die Ausbuchtung oder eine jede Ausbuchtung (29) die Form eines eiförmigen Abschnitts aufweist, dessen unteres Ende (30), das zu dem bestehenden Pfosten (1), der erhöht werden soll, gedreht ist, gerundet ist, und dessen oberes Ende (31), das in die entgegengesetzte Richtung gedreht ist, eine ebene Seite senkrecht zur Längsachse des Erhöhungspfostens (21) aufweist, und in der Lage ist, gegen den Rand (32) eines Einschnitts von einem der Sperrhebel (4) des bestehenden Pfostens (1) zu kommen.

9. Erhöhungspfoten (21) eines bestehenden Zauns nach einem der Ansprüche 4 bis 8, welcher genauer in der Lage ist, einen bestehenden Pfosten (1) zu erhöhen, gebildet aus einem rohrförmigen Profil mit C-förmigen Querschnitt, **dadurch gekennzeichnet, dass** sein Außenquerschnitt in C-Form komplementär ist zum Innenquerschnitt des bestehenden Pfostens (1).

10. Zaunpfosten, **dadurch gekennzeichnet, dass** er einen Erhöhungspfosten (21) nach einem der Ansprüche 4 bis 9 aufweist.

## Claims

1. Method for raising an existing tensioned semi-rigid fence (34) of the mesh type, which fence is supported by posts (1) set in the ground at more or less regular intervals, each of said posts (1) being produced in the form of a tubular profile provided with means (4) forming protrusions which allow the wires of the mesh to be anchored, **characterised in that** a raising post (21) is arranged in the desired raising zones by being driven into each existing fence post (1), which raising post is formed of a single-piece tubular profile, the cross section of which complements that of the existing post, said raising post itself being provided with first means (22) forming protrusions which allow for the anchoring of the wires (36) of the mesh (35) for raising the existing fence (34), and with at least one second means (24) likewise forming a protrusion which is capable of abutting the upper edge (20) of the existing post (1) and to thus prevent the raising post (21) from moving further downwards inside the existing post, and **in that** the raising post (21) is driven into the existing post (1) until it abuts said existing post.

2. Method for raising an existing fence (34) according to claim 1, **characterised in that** at least one detent (24) is formed on each raising post (21), between the two edges thereof, the free end of which detent faces the direction in which said raising post (21) is driven inside the existing post (1), said detent forming the stop for preventing said raising post from moving downwards.

3. Method for raising an existing fence (34) according to claim 2, **characterised in that** at least one means (29) for clamping the raising post (21) is formed, by means of stamping, below the detent (24) forming the stop for preventing said raising post (21) from moving downwards inside the existing post (1), which means is capable of fitting under one of the protrusions (4) present on the existing post (1) and of thus preventing the raising post (21) from lifting up and releasing from the existing post (1).

4. Post (21) for raising an existing fence that allows the method according to claim 1 to be carried out, **characterised in that** said post is formed of a single-piece tubular profile, the external cross section of which complements the internal cross section of the existing post (1), said raising post further comprising first means (22) forming protrusions which allow for the anchoring of the wires of the mesh for raising the existing fence (34), and at least one second means (24) likewise forming a protrusion which is capable of abutting the upper edge (20) of the existing post (1) and to thus prevent the raising post (21) from moving further downwards inside the existing post (1).

5. Post (21) for raising an existing fence according to claim 4, **characterised in that** the first means (22) forming protrusions are produced in the form of detents which are aligned with one another and arranged at substantially regular intervals, the free ends of said detents being oriented in the opposite direction to that of the existing post (1) to be raised, in other words oriented upwards.

6. Post (21) for raising an existing fence according to either claim 4 or claim 5, **characterised in that** the or each second means (24) forming a protrusion is produced in the form of a detent, the free end of which is oriented in the direction of the existing post (1) to be raised, in other words oriented downwards.

7. Post (21) for raising an existing fence according to any of claims 4 to 6 that allows the method according to claim 3 to be carried out, **characterised in that**, below the second means (24) forming a stop, there is provided, on at least one of the external faces of said means, at least one lug (29) which forms a means for clamping the raising post (21) relative to the existing post (1).

8. Post (21) for raising an existing fence according to claim 7, **characterised in that** the lug or each lug (29) is in the shape of an ovoid portion, the lower end (30) of which, facing the existing post (1) to be raised, is rounded, and the upper end (31) of which, facing in the opposite direction, has a planar face which is perpendicular to the longitudinal axis of the raising post (21) and is capable of abutting the edge (32) of a recess in one of the detents (4) of the existing post (1).

9. Post (21) for raising an existing fence according to any of claims 4 to 8, more particularly a post capable of raising an existing post (1) formed of a tubular profile having a C-shaped cross section, **characterised in that** the external transverse C-shaped cross section thereof complements the internal cross section of the existing post (1).

10. Fence post, **characterised in that** it comprises a raising post (21) according to any of claims 4 to 9.
